# EUROPÄISCHE PATENTSCHRIFT

(11) **EP 0 519 102 B1**
(45) Veröffentlichungstag und Bekanntmachung des Hinweises auf die Patenterteilung: **01.03.1995**
(21) Anmeldenummer: 91110110.3
(22) Anmeldetag: 20.06.1991
(51) Int. Cl.: G07B 5/02, B26D 1/00

(54) **Vorrichtung zum Abschneiden einzelner Karten von Endloskartenmaterial**
Apparatus for cutting single cards out of a strip of material
Appareil à découper des cartes dans une bande de matière

(43) Veröffentlichungstag der Anmeldung: 23.12.1992
(73) Patentinhaber: SCHEIDT & BACHMANN GMBH, D-41238 Mönchengladbach (DE)
(72) Erfinder: Höffges, Peter, Dipl.-Ing., W-4050 Mönchengladbach 5 (DE); Beckers, Thomas, Dipl.-Ing., W-4050 Mönchengladbach 1 (DE)
(74) Vertreter: Stenger, Watzke & Ring Patentanwälte

(56) Entgegenhaltungen:
- FR-A- 2 592 975
- FR-A- 2 598 347
- GB-A- 2 154 924
- US-A- 4 823 663

## Beschreibung

Die Erfindung betrifft eine Vorrichtung zum Abschneiden einzelner Karten von Endloskartenmaterial mit einem feststehenden Untermesser und einem relativ hierzu längsbeweglich geführten Obermesser, das von einem Motor über einen Exzenter angetrieben ist, wobei das Obermesser beidseitig zur Schneidkante mit über diese hervorragenden Führungszungen ausgebildet ist, die auch in der hinteren Endstellung des Obermessers auf dem Untermesser aufliegen.

Derartige Vorrichtungen sind insbesondere bei Ausgabegeräten für Wertkarten bekannt (z.B. US-A- 4823663). Für die Lagerung des beweglichen Obermessers gibt es verschiedene Konstruktionen, die jedoch einerseits aufwendig und andererseits störanfällig sind.

Der Erfindung liegt die **Aufgabe** zugrunde, eine besonders raumsparende und zuverlässige Lagerung und Führung für das Obermesser einer Vorrichtung der eingangs beschriebenen Art zu schaffen.

Die **Lösung** dieser Aufgabenstellung durch die Erfindung ist dadurch gekennzeichnet, daß das Obermesser mit zur Bewegungsrichtung parallelen Längsrillen versehen ist, in die jeweils ein Führungsbund einer Lagerrolle eingreift, daß an jeder Längsseite des Obermessers drei Lagerrollen an den Längsrillen angreifen, von denen sich zwei am antriebsseitigen Ende des Obermessers auf der Ober- und Unterseite gegenüberliegen und eine Lagerrolle als Niederhalter ausgebildet ist und das Obermesser definiert zum Untermesser führt.

Die erfindungsgemäße Ausbildung des Obermessers und der das Obermesser lagernden und führenden Lagerrollen ergibt bei einfacher Ausgestaltung eine gute Führung des Obermessers sowohl in Längs- als auch in Querrichtung und darüber hinaus einen hohen Wirkungsgrad, da die gesamte Energie des Antriebsmotors mit Ausnahme sehr geringer Reibungsverluste in Schnittkraft umgesetzt wird. Während die bisherige Reibung nahezu 50 % der Energie des Antriebsmotors vernichtete, entfallen bei der erfindungsgemäßen Ausführung lediglich etwa 5 % der Antriebsleistung auf Reibverluste einerseits zwischen Obermesser und Untermesser und andererseits zwischen dem Führungsbund der Lagerrollen und den Längsrillen im Obermesser. Außerdem ergibt sich eine besonders raumsparende Ausbildung, die einen Einsatz der erfindungsgemäßen Vorrichtung auch unter beengten Raumverhältnissen ermöglicht. Für die mit einem Führungsbund versehenen Lagerrollen können erfindungsgemäß handelsübliche Kugellager mit angearbeitetem Flansch verwendet werden, so daß die erfindungsgemäße Vorrichtung preiswert hergestellt werden kann.

Gemäß einem weiteren Merkmal der Erfindung kann das Obermesser mit einem querliegenden Langloch ausgebildet werden, in das der mit einem Kugellager versehene Exzenter des Messerantriebes eingreift. Hierdurch ergibt sich auch für den Antrieb des Obermessers ausschließlich Rollreibung, so daß auch insoweit Energieverluste vermieden werden.

Mit der Erfindung wird schließlich vorgeschlagen, die Schneide des Obermessers V-förmig und symmetrisch zur Längsmitte auszubilden. Hierdurch wird verhindert, daß sich während des Schnittes seitliche Verlagerungskräfte auf das Obermesser und dessen Führung ergeben; außerdem kommt das derart ausgebildete Obermesser mit einem kürzeren Hub aus, wodurch es gleichzeitig möglich ist, die Antriebsgeschwindigkeit zu reduzieren.

Auf der Zeichnung ist ein Ausführungsbeispiel der erfindungsgemäßen Vorrichtung dargestellt, und zwar zeigen:
- Fig. 1: einen senkrechten Schnitt durch ein mit der erfindungsgemäßen Schneidvorrichtung versehenes Ausgabegerät,
- Fig. 2: eine Draufsicht auf das hierbei verwendete Obermesser und
- Fig. 3: einen Längsschnitt durch das Obermesser gemäß der Schnittlinie III - III in Fig. 2.

Das in Fig. 1 schematisch dargestellte Ausgabegerät dient zur Ausgabe von Wertkarten, die beim Ausführungsbeispiel mit einer Schneideinrichtung von Endlosmaterial abgetrennt werden, das durch jeweils einen Zufuhrschacht 1 mittels eines Antriebswalzenpaares 2 der Schneidvorrichtung zugeführt wird. An der Stelle, an der die drei Zuführschächte 1 zusammentreffen, ist beim Ausführungsbeispiel ein weiteres Antriebswalzenpaar 3 angeordnet. Außerdem ist eine Sensorik 4 vorgesehen, die die jeweilige Schnittstelle auf dem Endlosmaterial erkennt und die Antriebswalzenpaare 2 derart steuert, daß der durch die Schneideinrichtung zu erzeugende Schnitt an der jeweils vorgesehenen Stelle erfolgt.

Die Schneidvorrichtung umfaßt ein feststehendes Untermesser 5 und ein Obermesser 6, das längsbeweglich geführt ist und beim Ausführungsbeispiel von einem als Schrittmotor ausgebildeten Motor 7 angetrieben wird. Auf der Welle dieses Motors 7 ist ein Exzenter 8 befestigt, der ein Kugellager 9 trägt, das mit dem Obermesser 6 zusammenwirkt.

Wie am besten die Darstellungen der Fig. 2 und 3 erkennen lassen, ist das Obermesser 6 mit einem querliegenden Langloch 10 versehen, in welches das Kugellager 9 eingreift. Eine Umdrehung der Welle des Motors 7 hat auf diese Weise eine hin- und hergehende Bewegung des Obermessers 6 zur Folge.

Zur Führung und Lagerung ist das Obermesser 6 mit zur Bewegungsrichtung parallelen Längsrillen 11 versehen, die entweder als Vertiefungen in der Oberseite und Unterseite des Obermessers 6 oder als durchgehende Schlitze ausgebildet sein können. In diese Längsrillen 11 greift der Führungsbund von Lagerrollen 12 ein, deren Anordnung in Fig. 1 zu erkennen ist. Von diesen vorzugsweise durch handelsübliche Kugellager mit angearbeitetem Flansch gebildeten Lagerrollen 12 sind zwei paarweise am antriebsseitigen Ende des Obermessers 6 angeordnet, so daß eine zuverlässige Führung des Obermessers 6 in der waagerechten Richtung erreicht wird, und zwar sowohl in Längsrichtung als auch in Querrichtung. Das abgewandte, mit einer Schneide 13 versehene Ende des Obermessers 6 wird durch zwei weitere auf seiner Oberseite angreifende Lagerrollen 12 derart geführt, daß es zuverlässig mit dem feststehenden Untermesser 5 zusammenwirkt. Um auch in der hinteren, in Fig. 1 dargestellten Stellung des Obermessers 6 dessen zuverlässige Auflage auf dem Untermesser 5 zu gewährleisten, ist das Obermesser 6 beidseitig zur Schneide 13 mit über diese hervorstehenden Führungszungen 14 ausgebildet, die am besten in Fig. 2 zu erkennen sind.

Die Fig. 2 zeigt auch die V-förmige Ausbildung der Schneide 13. Hierdurch wird bei gleichzeitiger Verkürzung des notwendigen Hubes des Obermessers 6 erreicht, daß bei der Durchführung des Schneidvorganges keine seitlichen Kräfte auf das Obermesser 6 ausgeübt werden, da die Querkomponenten der Schnittkräfte sich durch die V-förmige und symmetrische Ausbildung der Schneide 13 gegenseitig aufheben.

Der vom nicht dargestellten Endlosmaterial mittels der voranstehend beschriebenen Schneidvorrichtung abgetrennte Abschnitt wird von einem Antriebswalzenpaar 15 erfaßt, das sich oberhalb der Schneidvorrichtung befindet und das abgeschnittene Kartenmaterial einem Ausgabeschacht 16 zuführt.

### Bezugszeichenliste:

1 Zufuhrschacht
2 Antriebswalzenpaar
3 Antriebswalzenpaar
4 Sensorik
5 Untermesser
6 Obermesser
7 Motor
8 Exzenter
9 Kugellager
10 Langloch
11 Längsrille
12 Lagerrolle
13 Schneide
14 Führungszunge
15 Antriebswalzenpaar
16 Ausgabeschacht

## Patentansprüche

1. Vorrichtung zum Abschneiden einzelner Karten von Endloskartenmaterial mit einem feststehenden Untermesser (5) und einem relativ hierzu längsbeweglich geführten Obermesser (6), das von einem Motor (7) über einen Exzenter (8) angetrieben ist, wobei das Obermesser (6) beidseitig zur Schneide (13) mit über diese hervorragenden Führungszungen (14) ausgebildet ist, die auch in der hinteren Endstellung des Obermessers (6) auf dem Untermesser (5) aufliegen
**dadurch gekennzeichnet**,
daß das Obermesser (6) mit zur Bewegungsrichtung parallelen Längsrillen (11) versehen ist, in die jeweils ein Führungsbund einer Lagerrolle (12) eingreift, daß an jeder Längsseite des Obermessers (6) drei Lagerrollen (12) an den Längsrillen angreifen, von denen sich zwei am antriebsseitigen Ende des Obermessers (6) auf der Ober- und Unterseite gegenüberliegen und eine Lagerrolle (12) als Niederhalter ausgebildet ist und das Obermesser (6) definiert zum Untermesser (5) führt.

2. Vorrichtung nach Anspruch 1, dadurch gekennzeichnet, daß die mit einem Führungsbund versehenen Lagerrollen (12) durch ein handelsübliches Kugellager mit angearbeitetem Flansch gebildet sind.

3. Vorrichtung nach Anspruch 1 oder 2, dadurch gekennzeichnet, daß das Obermesser (6) mit einem querliegenden Langloch (10) ausgebildet ist, in das der mit einem Kugellager (9) versehene Exzenter (8) des Messerantriebes eingreift.

4. Vorrichtung nach Anspruch 1, dadurch gekennzeichnet, daß die Schneide (13) des Obermessers (6) V-förmig und symmetrisch zur Längsmitte ausgebildet ist.

## Claims

1. Device for cutting off individual cards from endless card material, having a stationary lower knife (5) and an upper knife (6) guided in longitudinal motion relative hereto, which upper knife is driven by a motor (7) via an eccentric (8), the upper knife (6) being designed on each side of the cutting edge (13) with guide tongues (14) projecting beyond the latter and resting on the lower knife (5) even in the rearward end position of the upper knife (6), characterized in that the upper knife (6) is provided with longitudinal grooves (7) parallel to the direction of movement, in which in each case a guide collar of a bearing roller (12) engages, in that three bearing rollers (12) engage in the longitudinal grooves on each longitudinal side of the upper knife (6), two of which bearing rollers lie opposite each other on the upper and lower side on the drive-side end of the upper knife (6) and one bearing roller (12) is designed as a hold-down and guides the upper knife (6) in a defined way relative to the lower knife (5).

2. Device according to Claim 1, characterized in that the bearing rollers (12) provided with a guide collar are formed by a commercially available ball-bearing with an attached flange.

3. Device according to Claim 1 or 2, characterized in that the upper knife (6) is designed with a transverse slot (10) in which the eccentric (8), provided with a ball-bearing (9), of the knife drive engages.

4. Device according to Claim 1, characterized in that the cutting edge (13) of the upper knife (6) is V-shaped and designed symmetrically to the longitudinal centre.

## Revendications

1. Dispositif à découper des cartes dans une bande de matière, comprenant un couteau inférieur fixe (5) et un couteau supérieur (6) qui est guidé en translation longitudinale par rapport à celui-ci et qui est entraîné par un moteur (7) au moyen d'un excentrique (8), le couteau supérieur (6) comportant, de part et d'autre de l'arête de coupe (13), des languettes de guidage (14) qui dépassent de celle-ci et qui reposent sur le couteau inférieur (5) même lorsque le couteau supérieur (6) est en position extrême arrière, caractérisé en ce que le couteau supérieur (6) est pourvu de rainures longitudinales (11) qui sont parallèles au sens de déplacement et dans chacune desquelles s'engage le collet de guidage d'un rouleau de positionnement (12), en ce que chacun des côtés longitudinaux du couteau supérieur (6) est en contact, au niveau des rainures longitudinales, avec trois rouleaux de positionnement (12) dont deux sont montés en vis-à-vis sur le dessus et sur le dessous à l'extrémité du couteau supérieur (6) située côté entraînement et dont un rouleau de positionnement (12) fait fonction de presse-couteau et guide le couteau supérieur (6) de manière définie par rapport au couteau inférieur (5).

2. Dispositif selon la revendication 1, caractérisé en ce que les rouleaux de positionnement (12) munis d'un collet de guidage sont constitués par un roulement à billes de commercialisation courante avec collerette venue de matière.

3. Dispositif selon la revendication 1 ou 2, caractérisé en ce que le couteau supérieur (6) est pourvu d'un trou oblong transversal (10), dans lequel pénètre l'excentrique (8) du dispositif d'entraînement du couteau, ledit excentrique étant muni d'un roulement à billes (9).

4. Dispositif selon la revendication 1, caractérisé en ce que la lame (13) du couteau supérieur (6) est en forme de V et est symétrique à l'axe longitudinal.
